# EUROPÄISCHE PATENTSCHRIFT

(11) **EP 4 460 660 B1**
(45) Veröffentlichungstag und Bekanntmachung des Hinweises auf die Patenterteilung: **23.07.2025**
(21) Anmeldenummer: 24710699.0
(22) Anmeldetag: 07.03.2024
(51) Int. Cl.: F22D 1/50

(54) **VERFAHREN ZUR DAMPFERZEUGUNG UND DAMPFERZEUGUNGSEINRICHTUNG**
METHOD FOR GENERATING STEAM AND STEAM GENERATION DEVICE
PROCÉDÉ ET DISPOSITIF DE PRODUCTION DE VAPEUR

(30) Priorität: 14.03.2023 DE 102023106383
(43) Veröffentlichungstag der Anmeldung: 13.11.2024
(73) Patentinhaber: Fraunhofer-Gesellschaft zur Förderung der angewandten Forschung e.V., 80686 München (DE)
(72) Erfinder: BUDT, Marcus, 45359 Essen (DE); KLUTE, Sven, 44807 Bochum (DE)
(74) Vertreter: Cohausz & Florack
(86) Internationale Anmeldenummer: PCT/EP2024/056054
(87) Internationale Veröffentlichungsnummer: WO 2024/188815

(56) Entgegenhaltungen:
- WO-A1-2015/068531
- CN-A- 115 751 268
- DE-A1- 2 242 302
- DE-A1- 4 022 544
- GB-A- 2 083 178
- US-A- 4 714 032

## Beschreibung

Die Erfindung betrifft ein Verfahren zur Dampferzeugung unter Verwendung von in Form von Speisewasser rückgeführtem Kondensat. Ferner betrifft die Erfindung eine Dampferzeugungseinrichtung zur Dampferzeugung unter Verwendung von in Form von Speisewasser rückgeführtem Kondensat, vorzugsweise mit einem solchen Verfahren, mit einem Dampferzeuger zur Erzeugung eines Prozessdampfs, mit einer Abgabevorrichtung an eine Verbrauchereinrichtung zur Bildung eines Kondensats durch Kondensation des Prozessdampfs, mit einer Rückführvorrichtung zum Zuführen von Kondensat und mit einer Speisewasseraufbereitung zur Aufbereitung des Kondensats unter Bildung des Speisewassers.

Dampferzeugungseinrichtungen werden regelmäßig zur Erzeugung von Prozessdampf genutzt, der eine Dampfturbine antreiben oder zum Beheizen eines industriellen Prozesses eingesetzt werden kann. Solche industriellen Prozesse können chemische Prozesse oder andere Herstellungsprozesse sein, bei denen an bestimmten Stellen bzw. zur Durchführung bestimmter Verfahrensschritte Wärme benötigt wird. Dies können lediglich beispielsweise Trocknungsprozesse oder dergleichen sein.

Dokumente DE4022544A1, CN115751268A und WO2015/068531A1 offenbaren Dampferzeugungseinrichtungen nach dem Stand der Technik.

In der Regel umfassen die Dampferzeugungseinrichtungen einen oder mehrere Dampferzeuger in Form sogenannter Dampfkessel, die mit fossilen oder regenerativen Brennstoffen befeuert werden. Das dabei entstehende heiße Rauchgas wird genutzt um dem Dampfkessel zugeführtes Speisewasser zu verdampfen. Industriellen Dampfkesseln wird das Speisewasser meist im Überdruck über Rohre zugeführt, so dass einer angeschlossenen Verbrauchereinrichtung kontinuierlich und effizient ein Prozessdampf mit im Wesentlichen konstantem Druck und konstanter Temperatur zugeführt werden kann. Die Art der Verbrauchereinrichtung kann dabei, wie zuvor bereits diskutiert, sehr unterschiedlich ausgestaltet sein. Der Prozessdampf wird in der Verbrauchereinrichtung unabhängig von deren jeweiliger Ausgestaltung jedoch unter Wärmeabgabe kondensiert. Das Kondensat wird meist über eine Rückführvorrichtung zurückgeführt und in eine Speisewasseraufbereitung der Dampferzeugungseinrichtungen geleitet, in der das Kondensat entgast wird. Das so erzeugte Speisewasser wird dann in dem Dampfkessel wieder verdampft und als Prozessdampf erneut der Verbrauchereinrichtung zugeführt.

Um die Energie der Rauchgase im Dampferzeuger möglichst effektiv nutzen und auf das Speisewasser übertragen zu können, ist es wünschenswert, das Speisewasser dem Dampferzeuger mit einer möglichst geringen Temperatur zuzuführen. Ansonsten verlässt das Rauchgas den Dampferzeuger mit einer noch recht hohen Temperatur, mithin mit einer noch recht hohen ungenutzten Wärme. Das Speisewasser fällt jedoch im Falle einer thermischen Entgasung in der Speisewasseraufbereitung auf einem Temperaturniveau von etwas über 100 °C an. Um die Speisewassertemperatur nach dem Entgasen zu senken, sind Economiser bekannt, die als Wärmetauscher ausgebildet sind und in denen das Speisewasser beispielsweise durch Frischwasser gekühlt wird, das anschließend zum Ausgleich von Kondensatverlusten der Speisewasseraufbereitung zugeführt werden kann. Die Kondensatverluste können dabei beispielsweise dadurch entstehen, dass ein Teil des Kondsensats zum Entfernen von sich im Wasserkreislauf ansammelnden, nicht flüchtigen Störstoffen abgelassen wird. Alternativ kann ein Teil des Speisewassers durch Druckabsenkung verdampft werden, um dem Speisewasser Wärme zu entziehen. Es besteht aber weiter das Bedürfnis, die bekannten Verfahren und Dampferzeugungseinrichtungen hinsichtlich der zu erzielenden Effizienz bzw. des Wirkungsgrads zu verbessern.

Daher liegt der vorliegenden Erfindung die Aufgabe zugrunde, das Verfahren und die Dampferzeugungseinrichtung jeweils der eingangs genannten und zuvor näher erläuterten Art derart auszugestalten und weiterzubilden, dass eine höhere Effizienz erzielt werden kann.

Diese Aufgabe ist nach Anspruch 1 gelöst durch ein Verfahren zur Dampferzeugung unter Verwendung von in Form von Speisewasser rückgeführtem Kondensat,
- bei dem das Speisewasser in einem Dampferzeuger unter Bildung von Prozessdampf verdampft wird,
- bei dem der Prozessdampf in einer Verbrauchereinrichtung unter Wärmeabgabe und Bildung eines Kondensats wenigstens teilweise kondensiert wird,
- bei dem das Kondensat zur Aufbereitung wenigstens teilweise einer Speisewasseraufbereitung zugeführt wird,
- bei dem das in der Speisewasseraufbereitung aufbereitete Speisewasser in einem Flash-Tank in eine Dampfphase und eine Flüssigphase aufgetrennt wird,
- bei dem die Flüssigphase des Speisewassers dem Dampferzeuger zugeführt und in dem Dampferzeuger unter Bildung von Prozessdampf verdampft wird und
- bei dem die Dampfphase des Speisewassers einem Verdichter zur Verdichtung und Bildung eines Prozessdampfs zugeführt wird.

Die genannte Aufgabe wird zudem bei einer Dampferzeugungseinrichtung nach dem Oberbegriff von Anspruch 9 dadurch gelöst, dass ein Flash-Tank zum Trennen des Speisewassers aus der Speisewasseraufbereitung in eine Dampfphase und eine Flüssigphase, eine Rücklaufleitung zum Zuführen der Flüssigphase des Speisewassers in den Dampferzeuger und ein Verdichter zum Verdichten der Dampfphase des Speisewassers vorgesehen sind.

Verfahrensmäßig wird in wenigstens einem Dampferzeuger Speisewasser unter Bildung von Prozessdampf verdampft, der dann an eine Verbrauchereinrichtung abgegeben wird, in der der Prozessdampf unter Abgabe von Wärme kondensiert. Das dabei gebildete Kondensat wird dann zurückgeführt und in einer Speisewasseraufbereitung aufbereitet, um anschließend zur erneuten Verdampfung im wenigstens einen Dampferzeuger genutzt werden zu können. Bei der Aufbereitung des Speisewassers werden diesem Störstoffe entzogen, bei dem es sich um Gase, Flüssigkeiten oder Feststoffe handeln kann. Bevor das aufbereitete Speisewasser aber in dem Dampferzeuger verdampft wird, wird es zunächst in einem sogenannten Flash-Tank teilweise entspannt. Dabei verdampft ein Teil des Speisewassers, bildet eine Dampfphase und entzieht der verbleibenden Flüssigphase des Speisewassers Wärme, die mithin im Flash-Tank abgekühlt wird. Die Flüssigphase des Speisewassers wird anschließend im Dampferzeuger mittels eines Rauchgases verdampft, dem mithin mehr Wärme entzogen werden kann, als ohne die vorherige Abkühlung des Speisewassers im Flashtank. Dabei ist es besonders zweckmäßig und daher auch bereits üblich, wenn das Speisewasser in einem Rohrsystem durch den Dampferzeuger geführt wird, in dem das Speisewasser indirekt, insbesondere im Gegenstrom, durch das Rauchgas verdampft wird.

Die ebenfalls durch das Verdampfen im Flash-Tank abgekühlte Dampfphase des Speisewassers wird dagegen einem Verdichter zugeführt, in dem die Dampfphase verdichtet und dabei aufgeheizt wird. Das Verdichten und Aufheizen der Dampfphase des Speisewassers geht dabei so weit, dass auch auf diese Weise ein Prozessdampf erhalten wird. Das Druckniveau und/oder das Temperaturniveau dieses Prozessdampfs kann wenigstens im Wesentlichen dem Druckniveau und/oder dem Temperaturniveau des im Dampferzeuger gebildeten Prozessdampfs entsprechen. Erforderlich ist dies jedoch nicht. Der über den Verdichter erzeugte Prozessdampf wird sich jedoch vorzugweise zum Beheizen eines industriellen Prozesses oder auf andere Weise nutzbringend einsetzen lassen, so dass sich insgesamt ein höherer Wirkungsgrad und eine höhere Effizienz des Gesamtverfahrens erreichen lassen.

Die Dampferzeugereinrichtung zur Erzeugung von Prozessdampf unter Verwendung von Speisewasser benötigt, insbesondere für die Durchführung des zuvor beschriebenen Verfahrens, wenigstens einen Dampferzeuger und eine Speisewasseraufbereitung zur Aufbereitung von kondensiertem Prozessdampf in Speisewasser für die erneute Verdampfung im wenigstens einen Dampferzeuger. Dabei umfasst die Dampferzeugungseinrichtung eine Abgabevorrichtung zum Abgeben des Prozessdampfs an eine Verbrauchereinrichtung, wobei es sich in einem einfachen Fall bei der Abgabevorrichtung um eine Leitung oder dergleichen handeln kann. Zudem weist die Dampferzeugereinrichtung noch eine Rückführvorrichtung zum Zurückführen von durch die Kondensation von Prozessdampf in der Verbrauchereinrichtung gebildetem Kondensat zur Dampferzeugungseinrichtung, insbesondere zur Speisewasseraufbereitung auf. In der Speisewasseraufbereitung wird vorzugsweise wenigstens ein Entgasen des Kondensats erfolgen. Es könnten aber alternativ oder zusätzlich auch flüssige oder feste Störstoffe aus dem Kondensat abgetrennt werden, bedarfsweise zusammen mit einem Teil des Kondensats, dass dann durch Frischwasser ersetzt werden kann.

In Ergänzung weist die Dampferzeugungseinrichtung einen Flash-Tank auf, in den aufbereitetes Speisewasser geleitet wird. Dort wird das Speisewasser in eine Flüssigphase und eine Dampfphase aufgeteilt, wobei die Dampfphase durch Verdampfen eines Teils des Speisewassers infolge einer Druckreduzierung im Flash-Tank gebildet wird. Durch das Verdampfen eines Teils des aufbereiteten Speisewassers sinkt die Temperatur der Flüssigphase und der Dampfphase relativ zum ursprünglichen Speisewasser. Die Flüssigphase kann dann im Dampferzeuger einen größeren Anteil der Wärme des Rauchgases aufnehmen, was zu einer höheren Effizienz bei der Dampferzeugung führt. Die Dampfphase des Speisewassers wird zudem nicht als energetischer Verlust verworfen, sondern einem Verdichter zum Zwecke des Verdichtens zugeführt. Dabei entsteht Prozessdampf auf einem hohen Druck und Temperaturniveau, so dass dieser Prozessdampf ebenfalls energetisch zum Betreiben des industriellen Prozesses genutzt werden kann. Dabei ist es ebenso denkbar, dass es sich um denselben industriellen Prozess handelt, in dem auch der über den Dampferzeuger erzeugte Prozessdampf genutzt wird. Die beiden Prozessdämpfe können aber auch in unterschiedlichen industriellen Prozessen genutzt werden.

Vorliegend kommen als Verdichter grundsätzlich alle bekannten Arten von Verdichtern in Frage. Insbesondere sind dies Turboverdichter, Kolbenverdichter und Schraubenverdichter.

Nachfolgend werden das Verfahren und die Dampferzeugungseinrichtung zusammen beschrieben, ohne zwingend jeweils im Einzelnen zwischen dem Verfahren und der Dampferzeugungseinrichtung zu unterscheiden. Für den Fachmann ergibt sich jedoch aus dem jeweiligen Kontext, welche Merkmale in Bezug auf das Verfahren und die Dampferzeugungseinrichtung besonders bevorzugt sind.

Bei einer ersten besonders bevorzugten Ausgestaltung des Verfahrens wird das Kondensat in der Speisewasseraufbereitung wenigstens teilweise entgast. Im Speisewasser enthaltene Gase können den Dampferzeuger beschädigen. Dabei können insbesondere Sauerstoff (02) und/oder Kohlendioxid (CO2) ein Problem darstellen bzw. in größeren Mengen im Kondensat des Prozessdampfs enthalten sein. Daher wird in vielen Fällen bevorzugt Sauerstoff (02) und/oder Kohlendioxid (CO2) in der Speisewasseraufbereitung aus dem Kondensat ausgetrieben.

Zum Entgasen des Kondensats in der Speisewasseraufbereitung kann es unabhängig von den auszutreibenden Gasen zweckmäßig sein, wenn das Kondensat der Speisewasseraufbereitung zusammen mit einem Heizdampf zugeführt wird. Der Heizdampf heizt das Kondensat, insbesondere direkt, auf. Infolge der hohen Temperatur werden die Gase aus dem Speisewasser ausgetrieben und vorzugsweise zusammen mit dem Brüden aus Heizdampf und/oder verdampftem Kondensat aus der Speisewasseraufbereitung abgezogen.

Um das Aufbereiten des Kondensats zur Gewinnung von Speisewasser ebenso wie das Beheizen des industriellen Prozesses mit Prozessdampf energetisch effizient zu gestalten, bietet es sich an, wenn das Kondensat der Speisewasseraufbereitung mit einer Temperatur zwischen 60 ° und 100 °C, vorzugsweise zwischen 70 °C und 80 °C, insbesondere von wenigstens im Wesentlichen 80 °C, zugeführt wird. Je höher die Temperatur des Kondensats, desto weniger Heizdampf wird zu dessen Aufbereitung benötigt. Je geringer die Temperatur des Kondensats ist, desto größer ist die Wärmemenge, die an den zu beheizenden industriellen Prozess abgegeben werden kann. Des Weiteren sind Wärmeverluste entlang der Leitungslängen zu berücksichtigen.

Alternativ oder zusätzlich kann das Kondensat aus denselben Gründen in der Speisewasseraufbereitung bei einem Druck zwischen 1 bar und 2 bar, vorzugsweise zwischen 1,1 und 1,5 bar, insbesondere von wenigstens im Wesentlichen 1,2 bar aufbereitet werden. Je geringer der Druck, desto mehr Wärme kann an den industriellen Prozess abgegeben werden. Ein gewisser Druck ist jedoch erforderlich, um das Kondensat hinreichend zu entgasen und um ein hinreichendes Entspannen des Speisewassers im Flash-Tank sicherzustellen. Daher beträgt die Temperatur des Speisewassers in der Speisewasseraufbereitung bevorzugt über 100 °C, wobei bei einer Temperatur zwischen 102 °C und 108 °C, insbesondere bei wenigstens im Wesentlichen 105 °C, wenig Heizdampf benötigt wird. Gleichzeitig kann im Flash-Tank eine hinreichende Entspannung und Temperaturabsenkung sichergestellt werden.

Um die Flüssigphase des Speisewassers auf insgesamt wirtschaftliche Weise hinreichend abzukühlen, bietet es sich grundsätzlich an, wenn der Flash-Tank bei einem absoluten Druck zwischen 0,07 bar und 1,0 bar betrieben wird. Je geringer der Druck ist, desto geringer ist die Temperatur, mit der das Speisewasser dem Dampferzeuger zugeführt werden kann. Der entsprechende Unterdruck muss jedoch mit apparativem und energetischem Aufwand erzeugt werden. Daher ist es besonders bevorzugt, wenn der Flash-Tank bei einem Druck zwischen 0,2 bar und 1,0 bar betrieben wird, wobei in vielen Fällen ein Druck von wenigstens im Wesentlichen 0,4 bar einen recht guten Kompromiss darstellen wird. Aus den zuvor im Zusammenhang mit dem Druck genannten Gründen und vor dem Hintergrund, dass der Druck und die Temperatur im Flash-Tank voneinander abhängen, wird es sich alternativ oder zusätzlich anbieten, wenn der Flash-Tank bei einer Temperatur zwischen 40 °C und 100 °C, vorzugsweise zwischen 60 °C und 100 °C, betrieben wird. Ein recht guter und wirtschaftlicher Kompromiss wird in vielen Fällen bei einer Temperatur von wenigstens im Wesentlichen 75 °C liegen.

Um den Druck im Flash-Tank auf ein Druckniveau abzusenken, das unterhalb des Druckniveaus in der Speisewasseraufbereitung und insbesondere auch unterhalb des Umgebungsdrucks liegt, bietet es sich der Einfachheit halber an, wenn der Verdichter im Flashtank einen entsprechenden Unterdruck zieht. Der Druck im Flash-Tank ist dabei so gering einzustellen, dass er wenigstens unterhalb des Drucks in der Speisewasseraufbereitung liegt. Andernfalls kann keine teilweise Verdampfung des Speisewassers bei gleichzeitigem Abkühlen desselben im Flash-Tank sichergestellt werden.

Unabhängig davon ist es für viele Anwendungsfälle zweckdienlich, wenn der Dampferzeuger einen Prozessdampf mit einer Temperatur zwischen 100 °C und 450 °C erzeugt. In diesen Fällen kommen die genannten Vorteile des Verfahrens zudem besonders zum Tragen. Dies gilt umso mehr, wenn die Temperatur des Prozessdampfs zwischen 100 °C und 250 °C beträgt. Ein guter Kompromiss, der einen effizienten Einsatz der Dampferzeugungseinrichtung erlaubt, wird in vielen Fällen bei einer Temperatur des Prozessdampfs von im Wesentlichen 130 °C und 200 °C liegen.

Eine effiziente Nutzung des mittels des Verdichters erzeugten Prozessdampfs kann ebenfalls erreicht werden, wenn dieser Prozessdampf eine Temperatur zwischen 100 °C und 450 °C aufweist. Dies gilt in besonderem Maße für Temperaturen zwischen 100 °C und 250 °C, wobei auch für diesen Prozessdampf ein guter Kompromiss in vielen Fällen erzielt wird, wenn die Dampfphase des Speisewassers im Verdichter auf im Wesentlichen 100 °C und 200 °C erhitzt wird.

Um eine effiziente Nutzung von Prozessdampf zu erreichen, kann der Prozessdampf, der im Verdichter aus der Dampfphase des Speisewassers gewonnen wird, wenigstens teilweise mit dem Prozessdampf aus dem Dampferzeuger zusammengeführt werden. Der gemeinsame Prozessdampf kann dann apparativ einfach gemeinsam in einem sich anschließenden Prozess in der Verbrauchereinrichtung genutzt werden. Dies kann noch begünstigt werden, wenn die zusammenzuführenden Prozessdämpfe aus dem Dampferzeuger und dem Verdichter wenigstens im Wesentlichen dieselbe Temperatur und/oder wenigstens im Wesentlichen denselben Druck aufweisen. Zwingend ist dies jedoch nicht.

Denkbar kann es je nach den Anforderungen der Verbrauchereinrichtung aber auch sein, dass der Prozessdampf, der im Verdichter aus der Dampfphase des Speisewassers gewonnen wird, wenigstens teilweise als separater Prozessdampf an die Verbrauchereinrichtung abgegeben wird. Dies bietet sich insbesondere an, wenn die Verbrauchseinrichtung einen Wärmebedarf auf unterschiedlichen Temperaturniveaus aufweist, und zwar insbesondere dann, wenn auf den unterschiedlichen Temperaturniveaus eine unterschiedliche Wärmemenge benötigt wird.

Der Prozessdampf, der im Verdichter aus der Dampfphase des Speisewassers gewonnen wird, kann aber zweckmäßiger Weise auch wenigstens teilweise direkt als Heizdampf genutzt und der Speisewasseraufbereitung zugeführt werden. Auf diese Weise können unter Umständen Umwandlungsverluste beispielsweise durch eine zusätzliche Drosselung vermieden werden.

Grundsätzlich kann der Heizdampf aber unabhängig von der Quelle des Prozessdampfs wenigstens teilweise gewonnen werden, indem der Druck des Prozessdampfs über eine Drossel reduziert wird. Auf diese Weise kann die Speisewasseraufbereitung einfach und mit genau einstellbarer Temperatur betrieben werden.

Die Vorteile des Verfahrens kommen in besonderem Maße zum Tragen, wenn als Dampferzeuger der Einfachheit halber ein Dampfkessel verwendet wird. Alternativ oder zusätzlich lässt sich das Kondensat der Speisewasseraufbereitung gezielt und definiert mittels einer Kondensatpumpe zuführen.

Zum einfachen und effizienten teilweisen Verdampfen des Speisewassers in dem Flash-Tank bietet es sich an, wenn die Speisewasseraufbereitung über eine Drossel mit dem Flashtank verbunden ist. Alternativ oder zusätzlich kann die Flüssigphase des Speisewassers dem Dampferzeuger mittels einer Speisewasserpumpe zugeführt werden. Auch dies kann auf diese Weise zuverlässig und definiert erfolgen.

Bei einer ersten besonders bevorzugten Ausgestaltung der zuvor beschriebenen Dampferzeugungseinrichtung ist der Speisewasseraufbereitung eine Heizdampfzuleitung zum Beheizen des Kondensats zugeordnet. Auf diese Weise lässt sich die Speisewasseraufbereitung einfach und effizient betreiben. Dies gilt insbesondere, wenn das Kondensat durch den über die Heizdampfleitung zugeführten Heizdampf direkt beheizt wird. Insbesondere aber nicht zwingend nur in einem solchen Fall, kann es sich zudem anbieten, wenn der Speisewasseraufbereitung eine Brüdenableitung zum Abführen von aus dem Kondensat ausgetriebenem Gas zugeordnet ist. Die Brüdenableitung kann in der Speisewasseraufbereitung nicht kondensierten Heizdampf oder in der Speisewasseraufbereitung gebildeten Dampf abführen, und zwar zusammen mit den aus dem Kondensat ausgetriebenen Gasen. Grundsätzlich wäre es aber auch möglich, dass über die Brüdenableitung nur aus dem Kondensat ausgetriebenes Gas und kein Dampf, also Brüden, abgeführt wird. Dies wird jedoch in den meisten Fällen nicht bevorzugt sein, weshalb vorliegend trotzdem der Begriff der Brüdenableitung verwendet wird.

Im Falle einer Heizdampfzuleitung, kann dieser der Einfachheit halber eine Drossel zur Bildung von Heizdampf durch Drosselung von Prozessdampf zugeordnet sein. Dies erlaubt einen definierten Betrieb der Speisewasseraufbereitung und ist apparativ einfach umzusetzen.

Um den über den Dampferzeuger und über den Verdichter erzeugten Prozessdampf zusammenzuführen und gemeinsam nutzen zu können, kann eine Zusammenführung von Prozessdampf aus dem Verdichter und von Prozessdampf aus dem Dampferzeuger vorgesehen sein. Alternativ oder zusätzlich können aber auch zwei separate Prozessdampfleitungen zum separaten Zuführen von Prozessdampf zur Verbrauchereinrichtung vorgesehen sein. Dann kann der Prozessdampf aus dem Dampferzeuger separat von dem durch den Verdichter erzeugten Prozessdampf genutzt werden. Alternativ oder zusätzlich kann der Verdichter aber auch an die Heizdampfzuleitung angeschlossen sein. Dann lässt sich der entsprechende Prozessdampf einfach und effizient zum Betrieb der Speisewasseraufbereitung nutzen.

Apparativ und verfahrensmäßig einfach ist es zudem, wenn der Dampferzeuger ein Dampfkessel ist. Diese sind kostengünstig und zuverlässig zu betreiben. Aus energetischer und apparativer Sicht kann es zweckmäßig sein, wenn die Speisewasseraufbereitung über eine Drossel mit dem Flashtank verbunden ist. Dasselbe gilt für den Fall, dass der Rücklaufleitung eine Speisewasserpumpe zum Zuführen des Speisewassers zum Dampferzeuger zugeordnet ist. Um sicherzustellen, dass stets Kondensat in der jeweils gewünschten Menge zurück zur Speisewasseraufbereitung geführt wird, kann der Speisewasseraufbereitung eine Kondensatpumpe zum Zuführen von Kondensat in die Speisewasseraufbereitung zugeordnet sein.

Nachfolgend wird die Erfindung anhand einer lediglich ein Ausführungsbeispiel darstellenden Zeichnung näher erläutert. In der Zeichnung zeigt
- Fig. 1: eine industrielle Anlage zur Durchführung eines industriellen Prozesses mit einer erfindungsgemäßen Dampferzeugungseinrichtung in einer schematischen Ansicht und
- Fig. 2: die Dampferzeugungseinrichtung aus Fig. 1 in einer schematischen Detaildarstellung.

In der Fig. 1 ist beispielhaft eine industrielle Anlage A zur Durchführung eines industriellen Prozesses P dargestellt. Es handelt sich bei der darstellten und insoweit bevorzugten industriellen Anlage A um eine Papierproduktionsanlage, in welcher der industrielle Prozess P der Papierherstellung durchgeführt wird. Alternativ kämen im Zusammenhang mit der Erfindung aber auch viele andere industrielle Anlagen A zur Durchführung unterschiedlicher industrieller Prozesse P in Frage, wobei die industriellen Prozesse P insbesondere solche sind, die einen nicht unerheblichen Wärmebedarf aufweisen. Die Papierherstellung zeichnet sich dabei durch einen besonders hohen Wärmebedarf aus, da die Papierherstellung grundsätzlich recht energieintensiv ist.

In der Fig. 2 ist eine Dampferzeugungseinrichtung 1 dargestellt, die über eine Abgabevorrichtung 2 einer Verbrauchereinrichtung V der industriellen Anlage A die benötigte Wärme bereitstellt. Die Wärme wird dabei in Form von Prozessdampf 3 im industriellen Prozess P der Papierherstellung genutzt. Durch die Nutzung des Prozessdampfs 3 als Wärmequelle in der entsprechenden Verbrauchereinrichtung V des industriellen Prozesses P wird der Prozessdampf 3 wenigstens teilweise kondensiert und das dabei anfallende Kondensat 4 über eine Rückführvorrichtung 5 in die Dampferzeugungseinrichtung 1 zurückgeführt. Der Prozessdampf 3 bzw. das Kondensat 4 wird also wenigstens im Wesentlichen im Kreis geführt, wenn auch in unterschiedlichen Aggregatszuständen. Dabei sind bei der dargestellten und insoweit bevorzugten Dampferzeugungseinrichtung 1 die Abgabevorrichtung 2 und die Rückführvorrichtung 5 in Form einer Leitung, konkret einer Abgabeleitung und einer Rückführleitung ausgebildet. Die Verbrauchereinrichtung V ist in der Fig. 2 nicht dargestellt, da die konkrete Ausgestaltung der Verbrauchereinrichtung V vorliegend von keiner besonderen Bedeutung ist.

Das über die Rückführvorrichtung 5 zurückgeführte Kondensat 4 wird über eine Kondensatpumpe 6 in eine Speisewasseraufbereitung 7 geleitet, wo das Kondensat 4 mittels direkter Wärmeübertragung mit ebenfalls zugeführtem Heizdampf 8 erwärmt wird, und zwar im vorliegenden Fall von 80 °C auf 105 °C. Der Druck in der Speisewasseraufbereitung 7 ist dabei derart, dass in der Speisewasseraufbereitung 7 eine Dampfphase 9 vorherrscht, in die im Kondensat gelöste Gase, insbesondere Sauerstoff (O₂) und Kohlendioxid (CO₂), ausgetrieben werden. Die Dampfphase 9 wird zusammen mit den ausgetriebenen Gasen über eine Brüdenableitung 10 abgeführt. Es verbleibt in der Speisewasseraufbereitung 7 ein entsprechend aufbereitetes Kondensat 4 in Form von Speisewasser 11. Das Speisewasser 11 wird aus der Speisewasseraufbereitung 7 an einen Flash-Tank 12 abgegeben, in dem das Speisewasser 11 über eine Drossel 21 derart entspannt wird, dass im Flash-Tank 12 ein Teil des aufbereiteten Speisewassers 11 verdampft und so das Speisewasser 11 herunterkühlt. Im Flash-Tank 12 werden auf diese Weise eine Dampfphase 13 des Speisewassers 11 und eine Flüssigphase 14 des Speisewassers 11 gebildet, die beide eine deutlich geringere Temperatur aufweisen als das aufbereitete Speisewasser 11 in der Speisewasseraufbereitung 7.

In der dargestellten und insoweit bevorzugten Dampferzeugungseinrichtung 1 wird im Flash-Tank 12 mittels eines Verdichters 15 ein Unterdruck gezogen, wobei sich der Flash-Tank 12 entsprechend auf der Saugseite des Verdichters 15 befindet. Der Druck im Flash-Tank 12 liegt dabei nicht nur unter dem Druck in der Speisewasseraufbereitung 7, sondern auch unterhalb des Umgebungsdrucks. Es handelt sich also um einen absoluten Druck von unter 1 bar. Die im Flash-Tank 12 verbleibende Flüssigphase 14 des Speisewassers 11 wird dann mittels einer Speisewasserpumpe 16 in einer Rücklaufleitung 22 in einen Dampferzeuger 17 gepumpt, in dem das Speisewasser 11 auf an sich bekannte Weise verdampft wird. Selbstverständlich können auch zwei oder mehr Dampferzeuger 17 vorgesehen sein, die dann bevorzugt parallel betrieben werden.

Bei dem Dampferzeuger 17 handelt es sich um einen Dampfkessel, in dem ein Brennstoff unter Bildung eines Rauchgases verbrannt wird. Das Rauchgas wird entlang von Rohrleitungen geführt, in denen das Speisewasser 11 im Gegenstrom zum Rauchgas geführt und auf diese Weise zunächst erwärmt und sodann verdampft und gegebenenfalls überhitzt wird. Das Speisewasser 11 steht dabei unter einem absoluten Überdruck, so dass das Speisewasser 11 im Dampferzeuger 17 in einen Prozessdampf 18 umgesetzt wird, der zweckmäßig als Wärmequelle für die Beheizung des industriellen Prozesses P in der Verbrauchereinrichtung V genutzt werden kann.

Dem im Dampferzeuger 17 gebildeten Prozessdampf 18 wird bei dem dargestellten und insoweit bevorzugten Verfahren ein Prozessdampf 19 über eine Zusammenführung 24 zugeführt, der durch die Verdichtung der Dampfphase 13 des Speisewassers 11 im sich dem Flash-Tank 12 anschließenden Verdichter 15 gebildet wird. Der Prozessdampf 18 aus dem Dampferzeuger 17 und der Prozessdampf 19 aus dem Verdichter 15 weisen bei dem dargestellten und insoweit bevorzugten Verfahren in etwa denselben Druck auf. Auch können die Temperauren in etwa dieselben sein. Ein Teil des entsprechend zusammengeführten Prozessdampfs 3 kann über eine Drossel 20 und eine Heizdampfzuleitung 23 in Form von Heizdampf 8 in die Speisewasseraufbereitung 7 geführt werden, um das Kondensat 4 darin aufzuheizen. Der nicht zur Bildung von Heizdampf 8 benötigte Teil des Prozessdampfs 3 wird dann über die Abgabevorrichtung 2 in Form einer Abgabeleitung an die Verbrauchereinrichtung V abgegeben, bevor der kondensierte Prozessdampf 3 später wieder als Kondensat 4 über die Rückführeinrichtung in die Dampferzeugungseinrichtung 1 zurückgeführt wird.

### Bezugszeichenliste

- 1: Dampferzeugungseinrichtung
- 2: Abgabevorrichtung
- 3: Prozessdampf
- 4: Kondensat
- 5: Rückführvorrichtung
- 6: Kondensatpumpe
- 7: Speisewasseraufbereitung
- 8: Heizdampf
- 9: Dampfphase
- 10: Brüdenableitung
- 11: Speisewasser
- 12: Flash-Tank
- 13: Dampfphase
- 14: Flüssigphase
- 15: Verdichter
- 16: Speisewasserpumpe
- 17: Dampferzeuger
- 18: Prozessdampf Dampferzeuger
- 19: Prozessdampf Verdichter
- 20: Drossel
- 21: Drossel
- 22: Rücklaufleitung
- 23: Heizdampfzuleitung
- 24: Zusammenführung
- A: industrielle Anlage
- P: industrieller Prozess
- V: Verbrauchereinrichtung

## Patentansprüche

1. Verfahren zur Dampferzeugung unter Verwendung von in Form von Speisewasser (11) rückgeführtem Kondensat (4),
- bei dem das Speisewasser (11) in einem Dampferzeuger (17) unter Bildung von Prozessdampf (3) verdampft wird,
- bei dem der Prozessdampf (3) in einer Verbrauchereinrichtung (V) unter Wärmeabgabe und Bildung eines Kondensats (4) wenigstens teilweise kondensiert wird,
- bei dem das Kondensat (4) zur Aufbereitung einer Speisewasseraufbereitung (7) wenigstens teilweise zugeführt wird,
- bei dem das in der Speisewasseraufbereitung (7) aufbereitete Speisewasser (11) in einem Flash-Tank (12) in eine Dampfphase (13) und eine Flüssigphase (14) aufgetrennt wird,
- bei dem die Flüssigphase (14) des Speisewassers (11) dem Dampferzeuger (17) zugeführt und in dem Dampferzeuger (17) unter Bildung von Prozessdampf (18) verdampft wird und
- bei dem die Dampfphase (13) des Speisewassers (11) einem Verdichter (15) zur Verdichtung und Bildung eines Prozessdampfs (19) zugeführt wird.

2. Verfahren nach Anspruch 1,
- bei dem das Kondensat (4) in der Speisewasseraufbereitung (7), insbesondere durch Abtrennen von Sauerstoff (O₂) und/oder Kohlendioxid (CO₂), wenigstens teilweise entgast wird und
- bei dem, vorzugsweise, das Kondensat (4) der Speisewasseraufbereitung (7) zusammen mit einem Heizdampf (8) zum, insbesondere direkten Beheizen, des Kondensats (4) zugeführt wird.

3. Verfahren nach Anspruch 1 oder 2,
- bei dem das Kondensat (4) der Speisewasseraufbereitung (7) mit einer Temperatur zwischen 60 ° und 100 °C, vorzugsweise zwischen 70 °C und 80 °C, insbesondere von wenigstens im Wesentlichen 80 °C, zugeführt wird und/oder
- bei dem das Kondensat (4) in der Speisewasseraufbereitung (7) bei einem Druck zwischen 1 bar und 2 bar, vorzugsweise zwischen 1,1 und 1,5 bar, insbesondere von wenigstens im Wesentlichen 1,2 bar und/oder bei einer Temperatur von größer 100 °C, vorzugsweise zwischen 102 °C und 108 °C, insbesondere von wenigstens im Wesentlichen 105 °C, entgast wird.

4. Verfahren nach einem der Ansprüche 1 bis 3,
- bei dem der Flash-Tank (12) bei einem Druck zwischen 0,07 bar und 1,0 bar, vorzugsweise zwischen 0,2 bar und 1,0 bar, insbesondere von wenigstens im Wesentlichen 0,4 bar, betrieben wird und/oder
- bei dem der Flash-Tank (12) bei einer Temperatur zwischen 40 °C und 100 °C, vorzugsweise zwischen 60 °C und 100 °C, insbesondere von wenigstens im Wesentlichen 75 °C, betrieben wird.

5. Verfahren nach einem der Ansprüche 1 bis 4,
- bei dem der Verdichter (15) im Flash-Tank (12) einen Unterdruck wenigstens im Vergleich zu dem Druck in der Speisewasseraufbereitung (7) zieht und/oder
- bei dem der Dampferzeuger (17) und/oder der Verdichter (15) einen Prozessdampf (3,18,19) mit einer Temperatur zwischen 100 °C und 450 °C, vorzugsweise zwischen 100 °C und 250 °C, insbesondere wenigstens im Wesentlichen 200 °C, erzeugt.

6. Verfahren nach einem der Ansprüche 1 bis 5,
- bei dem die im Verdichter (15) verdichtete Dampfphase (13) des Speisewassers (11) mit dem Prozessdampf (18) aus dem Dampferzeuger (17) zusammengeführt und/oder als separater Prozessdampf (19) an die Verbrauchereinrichtung (V) abgegeben und/oder der Speisewasseraufbereitung (7) als Heizdampf (8) zugeführt wird und/oder
- bei dem der Heizdampf (8) wenigstens teilweise durch aus über eine Drossel (20) gedrosseltem Prozessdampf (3,19) bereitgestellt wird.

7. Verfahren nach einem der Ansprüche 1 bis 6,
- bei dem als Dampferzeuger (17) ein Dampfkessel genutzt wird und/oder
- bei dem das Kondensat (4) der Speisewasseraufbereitung (7) mittels einer Kondensatpumpe (6) zugeführt wird.

8. Verfahren nach einem der Ansprüche 1 bis 7,
- bei dem die Speisewasseraufbereitung (7) über eine Drossel (21) mit dem Flash-Tank (12) verbunden ist und/oder
- bei dem die Flüssigphase (14) des Speisewassers (11) dem Dampferzeuger (17) mittels einer Speisewasserpumpe (16) zugeführt wird.

9. Dampferzeugungseinrichtung (1) zur Dampferzeugung unter Verwendung von in Form von Speisewasser (11) rückgeführtem Kondensat (4), vorzugsweise mit einem Verfahren nach einem der Ansprüche 1 bis 8, mit einem Dampferzeuger (17) zur Erzeugung eines Prozessdampfs (3,18), mit einer Abgabevorrichtung (2) an eine Verbrauchereinrichtung (V) zur Bildung eines Kondensats (4) durch Kondensation des Prozessdampfs (3), mit einer Rückführvorrichtung (5) zum Zuführen von Kondensat (4) und mit einer Speisewasseraufbereitung (7) zur Aufbereitung des Kondensats (4) unter Bildung des Speisewassers (11),
**dadurch gekennzeichnet, dass**
ein Flash-Tank (12) zum Trennen des Speisewassers (11) aus der Speisewasseraufbereitung (7) in eine Dampfphase (13) und eine Flüssigphase (14), eine Rücklaufleitung (22) zum Zuführen der Flüssigphase (14) des Speisewassers (11) in den Dampferzeuger (17) und ein Verdichter (15) zum Verdichten der Dampfphase (13) des Speisewassers (11) vorgesehen sind.

10. Dampferzeugungseinrichtung nach Anspruch 9,
**dadurch gekennzeichnet, dass**
der Speisewasseraufbereitung (7) eine Heizdampfzuleitung (23) zum, insbesondere direkten, Beheizen des Kondensats (4) und/oder eine Brüdenableitung (10) zum Abführen von aus dem Kondensat (4) ausgetriebenem Gas zugeordnet ist und dass, vorzugsweise, der Heizdampfzuleitung (23) eine Drossel (20) zur Bildung von Heizdampf (8) durch Drosselung von Prozessdampf (3) zugeordnet ist.

11. Dampferzeugungseinrichtung nach Anspruch 9 oder 10,
**dadurch gekennzeichnet, dass**
eine Zusammenführung (24) für Prozessdampf (19) aus dem Verdichter (15) und Prozessdampf (18) aus dem Dampferzeuger (17) vorgesehen ist oder dass zwei separate Prozessdampfleitungen zum separaten Zuführen von Prozessdampf (18,19) zur Verbrauchereinrichtung (V) vorgesehen sind oder dass der Verdichter (15) direkt an die Heizdampfzuleitung (23) angeschlossen ist.

12. Dampferzeugungseinrichtung nach einem der Ansprüche 9 bis 11,
**dadurch gekennzeichnet, dass**
der Dampferzeuger (17) ein Dampfkessel ist und/oder dass die Speisewasseraufbereitung (7) über eine Drossel (21) mit dem Flash-Tank (12) verbunden ist und/oder dass der Rücklaufleitung (22) eine Speisewasserpumpe (16) zum Zuführen des Speisewassers (11) zum Dampferzeuger (17) zugeordnet ist und/oder dass der Speisewasseraufbereitung (7) eine Kondensatpumpe (6) zum Zuführen von Kondensat (4) in die Speisewasseraufbereitung (7) zugeordnet ist.

## Claims

1. Method for steam generation using condensate (4) recycled in the form of feed water (11),
- in which the feed water (11) is vaporized in a steam generator (17) while forming process steam (3),
- in which the process steam (3) is at least partially condensed in a consumer device (V) while releasing heat and forming a condensate (4),
- in which the condensate (4) is at least partially fed to a feed water treatment (7) for treatment,
- in which the feed water (11) treated in the feed water treatment (7) is separated into a vapor phase (13) and a liquid phase (14) in a flash tank (12)
- in which the liquid phase (14) of the feed water (11) is fed to the steam generator (17) and is vaporized in the steam generator (17) while forming process steam (18), and
- in which the vapor phase (13) of the feed water (11) is fed to a compressor (15) for compression and formation of a process steam(19).

2. Method according to claim 1,
- in which the condensate (4) is at least partially degassed in the feed water treatment (7), in particular by separating off oxygen (O₂) and/or carbon dioxide (CO₂), and
- in which, preferably, the condensate (4) is fed to the feed water treatment (7) together with a heating steam (8) for, in particular direct, heating of the condensate (4).

3. Method according to claim 1 or 2,
- in which the condensate (4) is fed to the feed water treatment (7) at a temperature of between 60° and 100°C, preferably between 70°C and 80°C, in particular of at least substantially 80°C, and/or
- in which the condensate (4) is degassed in the feed water treatment (7) at a pressure of between 1 bar and 2 bar, preferably between 1.1 and 1.5 bar, in particular of at least substantially 1.2 bar and/or at a temperature of greater than 100 °C, preferably between 102 °C and 108 °C, in particular of at least substantially 105 °C.

4. Method according to any one of claims 1 to 3,
- in which the flash tank (12) is operated at a pressure of between 0.07 bar and 1.0 bar, preferably between 0.2 bar and 1.0 bar, in particular of at least substantially 0.4 bar, and/or
- in which the flash tank (12) is operated at a temperature of between 40 °C and 100 °C, preferably between 60 °C and 100 °C, in particular of at least substantially 75 °C.

5. Method according to any one of claims 1 to 4,
- in which the compressor (15) draws a negative pressure in the flash tank (12) at least in comparison with the pressure in the feed water treatment (7) and/or
- in which the steam generator (17) and/or the compressor (15) generates a process steam (3, 18, 19) at a temperature of between 100 °C and 450 °C, preferably between 100 °C and 250 °C, in particular at least substantially 200 °C.

6. Method according to any one of claims 1 to 5,
- in which the vapor phase (13) of the feed water (11) compressed in the compressor (15) is combined with the process steam (18) from the steam generator (17) and/or is delivered as separate process steam (19) to the consumer device (V) and/or is fed to the feed water treatment (7) as heating steam (8) and/or
- in which the heating steam (8) is at least partially provided by process steam (3, 19) throttled via a throttle (20).

7. Method according to any one of claims 1 to 6,
- in which a steam boiler is used as the steam generator (17) and/or
- in which the condensate (4) is fed to the feed water treatment (7) by means of a condensate pump (6).

8. Method according to any one of claims 1 to 7,
- in which the feed water treatment (7) is connected to the flash tank (12) via a throttle (21) and/or
- in which the liquid phase (14) of the feed water (11) is fed to the steam generator (17) by means of a feed water pump (16).

9. Steam generating device (1) for generating steam using condensate (4) recycled in the form of feed water (11), preferably with a method according to one of claims 1 to 8, with a steam generator (17) for generating a process steam (3, 18), with a discharge device (2) to a consumer device (V) for forming a condensate (4) by condensation of the process steam (3), with a return device (5) for supplying condensate (4) and with a feed water treatment (7) for treating the condensate (4) to form the feed water (11),
**characterized in that**
a flash tank (12) for separating the feed water (11) from the feed water treatment (7) into a vapor phase (13) and a liquid phase (14), a return line (22) for feeding the liquid phase (14) of the feed water (11) into the steam generator (17) and a compressor (15) for compressing the vapor phase (13) of the feed water (11) are provided.

10. Steam generating device according to claim 9,
**characterized in that**
a heating steam supply line (23) for heating the condensate (4), in particular directly, and/or a vapour discharge line (10) for discharging gas expelled from the condensate (4) is assigned to the feed water treatment (7) and **in that**, preferably, a throttle (20) for forming heating steam (8) by throttling process steam (3) is assigned to the heating steam supply line (23).

11. Steam generating device according to claim 9 or 10,
**characterized in that**
a merging junction (24) is provided for process steam (19) from the compressor (15) and process steam (18) from the steam generator (17) or that two separate process steam lines are provided for the separate supplying of process steam (18, 19) to the consumer device (V) or that the compressor (15) is connected directly to the heating steam supply line (23).

12. Steam generating device according to any one of claims 9 to 11,
**characterized in that**
the steam generator (17) is a steam boiler and/or that the feed water treatment (7) is connected to the flash tank (12) via a throttle (21) and/or that the return line (22) is assigned a feed water pump (16) for supplying the feed water (11) to the steam generator (17) and/or that the feed water treatment (7) is assigned a condensate pump (6) for supplying condensate (4) to the feed water treatment (7).

## Revendications

1. Méthode de production de vapeur utilisant du condensat (4) recyclé sous forme d'eau d'alimentation (11),
- dans lequel l'eau d'alimentation (11) est vaporisée dans un générateur de vapeur (17) en formant de la vapeur de processus (3),
- dans lequel la vapeur de processus (3) est condensée au moins partiellement dans un dispositif consommateur (V) en dégageant du chaleur et formant un condensat (4),
- dans lequel le condensat (4) est amené au moins partiellement à un traitement d'eau d'alimentation (7) pour être traité,
- dans lequel l'eau d'alimentation (11) traité dans le traitement d'eau d'alimentation (7) est séparée dans un réservoir de flash (12) en une phase vapeur (13) et une phase liquide (14),
- dans lequel la phase liquide (14) de l'eau d'alimentation (11) est amenée au générateur de vapeur (17) et est vaporisée dans le générateur de vapeur (17) en formant de la vapeur de processus (18) et
- dans lequel la phase vapeur (13) de l'eau d'alimentation (11) est amenée à un compresseur (15) pour la compression et la formation d'une vapeur de processus (19).

2. Méthode selon la revendication 1,
- dans lequel le condensat (4) est dégazé au moins partiellement dans le traitement d'eau d'alimentation (7), en particulier par séparation de l'oxygène (O₂) et/ou du dioxyde de carbone (CO₂), et
- dans lequel, de préférence, le condensat (4) est amené au traitement d'eau d'alimentation (7) conjointement avec une vapeur de chauffage (8) pour le chauffage, en particulier direct, du condensat (4).

3. Méthode selon la revendication 1 ou 2,
- dans lequel le condensat (4) est amené au traitement d'eau d'alimentation (7) à une température comprise entre 60° et 100°C, de préférence entre 70°C et 80°C, en particulier d'au moins essentiellement 80°C, et/ou
- dans lequel le condensat (4) est dégazé dans le traitement d'eau d'alimentation (7) à une pression comprise entre 1 bar et 2 bars, de préférence entre 1,1 et 1,5 bar, en particulier d'au moins essentiellement 1,2 bar et/ou à une température supérieure à 100°C, de préférence entre 102°C et 108°C, en particulier d'au moins essentiellement 105°C.

4. Méthode selon l'une des revendications 1 à 3,
- dans lequel le réservoir de flash (12) fonctionne à une pression comprise entre 0,07 bar et 1,0 bar, de préférence entre 0,2 bar et 1,0 bar, en particulier d'au moins essentiellement 0,4 bar, et/ou
- dans lequel le réservoir de flash (12) fonctionne à une température comprise entre 40°C et 100°C, de préférence entre 60°C et 100°C, en particulier d'au moins essentiellement 75°C.

5. Méthode selon l'une des revendications 1 à 4,
- dans lequel le compresseur (15) tire une dépression dans le réservoir de flash (12) au moins par rapport à la pression dans le traitement d'eau d'alimentation (7) et/ou
- dans lequel le générateur de vapeur (17) et/ou le compresseur (15) produit une vapeur de processus (3, 18, 19) ayant une température comprise entre 100 °C et 450 °C, de préférence entre 100 °C et 250 °C, en particulier au moins essentiellement 200 °C.

6. Méthode selon l'une des revendications 1 à 5,
- dans lequel la phase vapeur (13) de l'eau d'alimentation (11) comprimée dans le compresseur (15) est réunie avec la vapeur de processus (18) provenant du générateur de vapeur (17) et/ou est délivrée comme vapeur de processus (19) séparée au dispositif consommateur (V) et/ou est amenée au traitement d'eau d'alimentation (7) comme vapeur de chauffage (8) et/ou
- dans lequel la vapeur de chauffage (8) est fournie au moins partiellement par de la vapeur de processus (3, 19) étranglée par un étrangleur (20).

7. Méthode selon l'une des revendications 1 à 6,
- dans lequel une chaudière à vapeur est utilisée comme générateur de vapeur (17) et/ou
- dans lequel le condensat (4) est amené au traitement d'eau d'alimentation (7) au moyen d'une pompe à condensat (6).

8. Méthode selon l'une des revendications 1 à 7,
- dans lequel le traitement d'eau d'alimentation (7) est reliée au réservoir de flash (12) par un étrangleur (21) et/ou
- dans lequel la phase liquide (14) de l'eau d'alimentation (11) est amenée au générateur de vapeur (17) au moyen d'une pompe d'eau d'alimentation (16).

9. Dispositif de production de vapeur (1) pour la production de vapeur en utilisant du condensat (4) recyclé sous forme d'eau d'alimentation (11), de préférence avec un méthode selon l'une des revendications 1 à 8, avec un générateur de vapeur (17) pour la production d'une vapeur de processus (3, 18), avec un dispositif de décharge (2) à un dispositif utilisateur (V) pour former un condensat (4) par condensation de la vapeur de processus (3), avec un dispositif de recyclage (5) pour amener le condensat (4) et avec un traitement d'eau d'alimentation (7) pour traiter le condensat (4) en formant l'eau d'alimentation (11),
**caractérisé en ce que**
un réservoir de flash (12) est prévu pour séparer l'eau d'alimentation (11) provenant du traitement d'eau d'alimentation (7) en une phase vapeur (13) et une phase liquide (14), une conduite de retour (22) pour amener la phase liquide (14) de l'eau d'alimentation (11) dans le générateur de vapeur (17) et un compresseur (15) pour comprimer la phase vapeur (13) de l'eau d'alimentation (11).

10. Dispositif de production de vapeur selon la revendication 9,
**caractérisé en ce que**
une conduite d'amenée de vapeur de chauffage (23) pour le chauffage, en particulier direct, du condensat (4) et/ou une conduite d'évacuation des buées (10) pour l'évacuation du gaz expulsé du condensat (4) sont associées au traitement d'eau d'alimentation (7) et que, de préférence, un étrangleur (20) est associé à la conduite d'amenée de vapeur de chauffage (23) pour former de la vapeur de chauffage (8) par étranglement de la vapeur de processus (3).

11. Dispositif de production de vapeur selon la revendication 9 ou 10,
**caractérisé en ce que**
un confluent (24) est prévue pour la vapeur de processus (19) provenant du compresseur (15) et la vapeur de processus (18) provenant du générateur de vapeur (17) ou deux conduites de vapeur de processus séparées sont prévues pour amener séparément la vapeur de processus (18, 19) au dispositif consommateur (V) ou le compresseur (15) est raccordé directement à la conduite d'alimentation en vapeur de chauffage (23).

12. Dispositif de production de vapeur selon l'une des revendications 9 à 11,
**caractérisé en ce que**
le générateur de vapeur (17) est une chaudière à vapeur et/ou que le traitement d'eau d'alimentation (7) est relié par un étrangleur (21) au réservoir de flash (12) et/ou qu'une pompe d'eau d'alimentation (16) est associée à la conduite de retour (22) pour amener l'eau d'alimentation (11) au générateur de vapeur (17) et/ou qu'une pompe à condensat (6) est associée au traitement d'eau d'alimentation (7) pour amener du condensat (4) dans le traitement d'eau d'alimentation (7).
